# EUROPÄISCHE PATENTSCHRIFT

(11) **EP 1 558 115 B1**
(45) Veröffentlichungstag und Bekanntmachung des Hinweises auf die Patenterteilung: **15.11.2006**
(21) Anmeldenummer: 03737861.9
(22) Anmeldetag: 25.04.2003
(51) Int. Cl.: A47F 1/10, A47F 1/12

(54) **ZIGARETTENTRAGER FUR SB-GESCHAFTE**
CIGARETTE DISPENSER FOR SELF-SERVICE SHOPS
DISTRIBUTEUR DE CIGARETTES POUR MAGASINS EN LIBRE SERVICE

(30) Priorität: 17.09.2002 DE 20214425 U
(43) Veröffentlichungstag der Anmeldung: 03.08.2005
(73) Patentinhaber: Aldi Einkauf GmbH & Co. oHG, 45476 Mühlheim/Ruhr (DE)
(72) Erfinder: KNUPFER, Robert, 89171 Illerkirchberg (DE)
(74) Vertreter: Nunnenkamp, Jörg
(86) Internationale Anmeldenummer: PCT/DE2003/001348
(87) Internationale Veröffentlichungsnummer: WO 2004/026083

(56) Entgegenhaltungen:
- WO-A-99/04375
- DE-A- 2 734 499
- DE-A- 19 748 158
- GB-A- 2 154 563

## Beschreibung

Die Erfindung betrifft einen Zigarettenträger für SB-Geschäfte wie es aus der DE 19748158 A bekannt ist, mit einer Einrichtung zum Aufnehmen und Nachschieben von Zigarettenschachteln sowie mit einer Einrichtung zum Aufnehmen und Nachschieben von Zigarettenpackungen, wobei der Zigarettenträger durch wenigstens ein wahlweise elektromotorisch antreibbares Verschlussgitter verschließbar ist.

Zigarettenträger dieser Art finden sich in den Kassenzonen von SB-Märkten. Sie sind dort an oder unmittelbar neben den Kassentischen angeordnet. Kunden können dort dem Zigarettenträger Zigarettenschachteln und Zigarettenpackungen entnehmen.

Es ist Aufgabe der Erfindung, einen Zigarettenträger der eingangs genannten Art so weiterzuentwickeln, dass dieser, ohne in seiner bisherigen Breite oder Tiefe maßgeblich verändert zu werden, imstande ist, mehr Zigarettenschachteln und mehr Zigarettenpackungen aufzunehmen als dies bisher möglich war.

Die Lösung der Aufgabe besteht darin, dass die Einrichtung zur Aufnahme der Zigarettenpackungen tiefer angeordnet ist als die Einrichtung zur Aufnahme der Zigarettenschachteln und dass beide Einrichtungen so gestaltet und angeordnet sind, dass zum Zwecke der Entnahme der Zigarettenschachteln und der Zigarettenpackungen das Nachschieben der Zigarettenschachteln in horizontaler oder geneigter Richtung und das Nachschieben der Zigarettenpackungen in vertikaler Richtung erfolgt.

Der entscheidende Vorteil der Erfindung besteht, wie auch anhand der Zeichnung ersichtlich ist, darin, dass der Zigarettenträger einen Raum zur Aufnahme der Zigarettenpackungen aufweist, dessen untere Begrenzung tiefer angeordnet ist als die Ebene des Bandes eines Kassentisches. Der Zigarettenträger nutzt somit einen Bereich, der bisher nie beansprucht worden war. Bei allen bekannten Zigarettenträgern endet nämlich die untere Begrenzung des Raumes zur Aufnahme der Zigarettenschachteln oder Zigarettenpackungen entweder auf Höhe des Bandes der Kassentische oder oberhalb des Bandes. Weil das Nachschieben der tiefer gelegenen Zigarettenpackungen von unten nach oben erfolgt, kann der Zigarettenträger mit einem seiner Wände auch neben einem Kassentisch platziert werden, siehe Zeichnung. Auch das ist ein großer Vorteil. Ist eine zum Antreiben des wenigstens einen Verschlussgitters bestimmte Antriebsvorrichtung vorgesehen, so erweist es sich ebenfalls als zweckmäßig, diese Antriebsvorrichtung unterhalb der Einrichtung zum Aufnehmen und Nachschieben der Zigarettenpackungen vorzusehen. Auch dadurch wird ein bisher ungenutzter Raum oder Bereich beansprucht, ohne störend oder auftragend zu wirken. Insgesamt braucht somit der Zigarettenträger weder in seiner Breite noch in seiner Tiefe vergrößert werden. Trotzdem ist er in der Lage, mehr Zigarettenschachteln und mehr Zigarettenpackungen aufzunehmen, als dies bei bekannten und vergleichbaren Zigarettenträgern möglich ist.

Die Erfindung wird anhand einer Zeichnung erläutert.

Die Zeichnung zeigt einen Zigarettenträger 1 im Schnitt gezeichnet sowie an den Zigarettenträger 1 angrenzend einen üblichen Kassentisch 20. Der Zigarettenträger 1 ist am Boden 19 abgestellt. Er weist einen ersten Raum 2 auf, in dem sich eine Einrichtung 3 zum Aufnehmen und Nachschieben von in Stangenform vorliegenden Zigarettenpackungen 5 befindet. Oberhalb des ersten Raumes 2, also oberhalb der Einrichtung 3, ist ein zweiter Raum 6 vorgesehen, in dem sich eine Einrichtung 7 zum Aufnehmen und Nachschieben von in einzelner Form vorliegenden Zigarettenschachteln 10 befindet. Der gehäuseartige Zigarettenträger 1 weist in seinem oberen Bereich wenigstens eine Öffnung 13 auf, die sich durch wenigstens ein Verschlussgitter 14 verschließen lässt. Im Beispiel sind zwei Öffnungen 13 vorgesehen. Die Öffnungen 13 gewähren einen Zugriff zu den Zigarettenschachteln 10 und zu den Zigarettenpackungen 5. Bei einer einfachen Ausführung lässt sich das wenigstens eine Verschlussgitter 14 von Hand bewegen. Bei einer "exklusiven" Ausführung, wie in der Zeichnung dargestellt, befindet sich unterhalb des ersten Raumes 2 und somit unterhalb der Einrichtung 3 eine elektromotorisch wirkende Antriebsvorrichtung 15, die im Beispiel je ein Verschlussgitter 14 antreibt. Die Verschlussgitter 14 sind in mit Krümmungsbereichen 18 ausgestatteten Bahnen 17 geführt. Die mit dem wenigstens einen Verschlussgitter 14 im Eingriff befindlichen Antriebsräder 16 der Antriebsvorrichtung 15 sind in Krümmungsbereichen 18 der Bahnen 17 angeordnet. Die Zigarettenpackungen 5 ruhen auf der mittels Federkraft wirkenden Einrichtung 3, welche die Zigarettenpackungen 5 immer dann um eine Packungsdicke vertikal nach oben schiebt, wenn oberhalb des Förderbandes 22 des Kassentisches 20 eine Zigarettenpackung 5 entnommen worden ist. Im Beispiel besitzt die Einrichtung 3 zwei Schubvorrichtungen 4, so dass Zigarettenpackungen sowohl an der Vorderseite 11 als auch an der Rückseite 12 des Zigarettenträgers 1 entnehmbar sind. Es kann auch nur eine Schubvorrichtung 4 vorgesehen sein. Umgekehrt lässt sich die Einrichtung 3 auch von der Vorderseite 11 und von der Rückseite 12 aus bestücken. Die Einrichtung 7 zur Aufnahme und zum Nachschieben der Zigarettenschachteln 10 weist horizontal oder leicht schräg angeordnete Etagen 8 auf, die mit bekannten Schubvorrichtungen 9 ausgestattet sind, so dass das Nachschieben der Zigarettenschachteln 10 bei zuvor erfolgter Entnahme in horizontaler oder geneigter Richtung erfolgt. Die Entnahme der Zigarettenschachteln 10 und auch das Nachbestücken erfolgt durch die Öffnungen 13, im Beispiel also von der Vorderseite 11 und von der Rückseite 12 des Zigarettenträgers 1 aus. Die Zeichnung vermittelt in deutlicher Weise, dass der Zigarettenträger 1 jenen Raum 21 ausnützt, der sich neben dem Kassentisch 20 befindet und der tiefer als das Förderband 22 des Kassentisches 20 gelegen ist.

## Patentansprüche

1. Zigarettenträger (1) für SB-Geschäfte, mit einer Einrichtung (7) zum Aufnehmen und Nachschieben von Zigarettenschachteln (10) sowie mit einer Einrichtung (3) zum Aufnehmen und Nachschieben von Zigarettenpackungen (5), wobei der Zigarettenträger (1) durch wenigstens ein wahlweise elektromotorisch antreibbares Verschlussgitter (14) verschließbar ist, **dadurch gekennzeichnet, dass** die Einrichtung (3) zur Aufnahme der Zigarettenpackungen (5) tiefer angeordnet ist als die Einrichtung (7) zur Aufnahme der Zigarettenschachteln (10) und dass beide Einrichtungen (3, 7) so gestaltet und angeordnet sind, dass zum Zwecke der Entnahme der Zigarettenschachteln (10) und der Zigarettenpackungen (5) das Nachschieben der Zigarettenschachteln (10) in horizontaler oder geneigter Richtung und das Nachschieben der Zigarettenpackungen (5) in vertikaler Richtung erfolgt.

2. Zigarettenträger nach Anspruch 1, **dadurch gekennzeichnet, dass** die Einrichtung (3) mit wenigstens einer Schubvorrichtung (4) ausgestattet ist, welche die Zigarettenpackungen (5) nach oben schiebt.

3. Zigarettenträger nach Anspruch 1 oder 2, **dadurch gekennzeichnet, dass** unterhalb der Einrichtung (3) eine elektromotorisch wirkende Antriebsvorrichtung (15) zum Antreiben des wenigstens einen Verschlussgitters (14) vorgesehen ist.

4. Zigarettenträger nach einem der Ansprüche 1 bis 3, **dadurch gekennzeichnet, dass** die Antriebsvorrichtung (15) mit Antriebsrädern (16) ausgestattet ist, die in Krümmungsbereichen (18) jener Bahnen (17) angeordnet sind, in welchen das wenigstens eine Verschlussgitter (14) geführt ist.

5. Zigarettenträger nach einem der Ansprüche 1 bis 4, **dadurch gekennzeichnet, dass** das wenigstens eine Verschlussgitter (14) zum Verschließen von wenigstens einer Öffnung (13) bestimmt ist, durch welche die Zigarettenschachteln (10) und die Zigarettenpackungen (5) entnehmbar sind.

6. Zigarettenträger nach Anspruch 5, **dadurch gekennzeichnet, dass** sich an der Vorderseite (11) und an der Rückseite (12) je eine Öffnung (13) befindet.

## Claims

1. A cigarette dispenser (1) for self-service shops, including a device (7) for holding and advancing cigarette packets (10) as well as a device (3) for holding and advancing cigarette cartons (5), wherein the cigarette dispenser (1) is closable by at least one locking grille (14) that can optionally be driven by an electric motor, **characterized in that** the device (3) for holding cigarette cartons (5) is located lower than the device (7) for holding cigarette packets (10), and that both devices (3, 7) are constructed and arranged in such a way that in order to remove the cigarette packets (10) and the cigarette cartons (5) the cigarette packets (10) are advanced in a horizontal or inclined direction and the cigarette cartons (5) are advanced in a vertical direction.

2. The cigarette dispenser according to claim 1, **characterized in that** the device (3) is equipped with at least one thrusting device (4) that advances the cigarette cartons (5) upwards.

3. The cigarette dispenser according to one of claims 1 or 2, **characterized in that** an electromotive drive mechanism (15) is provided below the device (3) for driving the at least one locking grille (14).

4. The cigarette dispenser according to any of claims 1 to 3, **characterized in that** the drive mechanism (15) is furnished with drive wheels (16) that are arranged in curved areas (18) of the tracks (17) in which the at least one locking grille (14) is guided.

5. The cigarette dispenser according to any of claims 1 to 4, **characterized in that** the at least one locking grille (14) is designed to lock at least one opening (13) through which the cigarette cartons (5) and the cigarette packets (10) are removable.

6. The cigarette dispenser according to claim 5, **characterized in that** one opening (13) each is located on the front (11) and the rear (12) thereof.

## Revendications

1. Support à cigarettes (1) pour magasins en libre-service, comportant un dispositif (7) de réception et de remise de cartouches de cigarettes (10) ainsi qu'un dispositif (3) de réception et de remise de paquets de cigarettes (5), ce support de cigarettes (1) pouvant être fermé par au moins une grille de fermeture (14) pouvant être entraînée au choix par motorisation électrique (14), **caractérisé en ce que** le dispositif (3) de réception des paquets de cigarettes (1) est disposé plus bas que le dispositif (7) de réception de cartouches de cigarettes (10) et que les deux dispositifs (3, 7) sont conçus et disposés de manière à ce que, pour prendre les cartouches de cigarettes (10) et les paquets de cigarettes (5), la remise des cartouches de cigarettes (10) ait lieu dans le sens vertical ou incliné et la remise des paquets de cigarettes (5) ait lieu dans le sens vertical.

2. Support à cigarettes selon la revendication 1, **caractérisé en ce que** le dispositif (3) est équipé d'au moins un dispositif de poussée (4) qui pousse les paquets de cigarettes (5) vers le haut.

3. Support à cigarettes selon la revendication 1 ou 2, **caractérisé en ce qu'**en dessous du dispositif (3), il est prévu un dispositif de propulsion agissant par motorisation électrique (15) pour entraîner l'au moins une grille de fermeture (14).

4. Support à cigarettes selon une des revendications 1 à 3, **caractérisé en ce que** le dispositif de propulsion (15) est équipé de roues motrices (16) qui sont disposées dans des zones de courbure (18) des voies (17) dans lesquelles l'au moins une grille de fermeture (14) est guidée.

5. Support à cigarettes selon une des revendications 1 à 4, **caractérisé en ce que** l'au moins une grille de fermeture (14) permettant la fermeture est définie par au moins une ouverture (13) par laquelle on peut prendre les cartouches de cigarettes (10) et les paquets de cigarettes (5).

6. Support à cigarettes selon la revendication 5, **caractérisé en ce que**, sur la face frontale (11) et la face postérieure (12), se trouve respectivement une ouverture (13).
